# FASCICULE DE BREVET EUROPEEN

(11) **EP 3 435 173 B1**
(45) Date de publication et mention de la délivrance du brevet: **29.04.2020**
(21) Numéro de dépôt: 17183211.6
(22) Date de dépôt: 26.07.2017
(51) Int. Cl.: G04B 17/30

(54) **MOUVEMENT MÉCANIQUE AVEC RÉSONATEUR ROTATIF, ISOCHRONE, INSENSIBLE AUX POSITIONS**
MECHANISCHES UHRWERK MIT SICH DREHENDEM ISOCHRONEM RESONATOR, DER POSITIONSUNEMPFINDLICH IST
MECHANICAL MOVEMENT WITH ISOCHRONOUS ROTARY RESONATOR, WHICH IS NOT POSITION-SENSITIVE

(43) Date de publication de la demande: 30.01.2019
(73) Titulaire: ETA SA Manufacture Horlogère Suisse, 2540 Grenchen (CH)
(72) Inventeur: WINKLER, Pascal, 2072 St-Blaise (CH); HELFER, Jean-Luc, 2525 Le Landeron (CH); DI DOMENICO, Gianni, 2000 Neuchâtel (CH); COSANDIER, Yves-Alain, 1020 Renens (CH)
(74) Mandataire: ICB SA

(56) Documents cités:
- CH-A- 293 180
- FR-A- 630 831

## Description

### Domaine de l'invention

L'invention concerne un mouvement mécanique d'horlogerie comportant au moins un moyen de stockage d'énergie agencé pour entraîner un rouage dont un mobile de sortie est agencé pour pivoter autour d'un axe moteur, et comportant un résonateur rotatif lequel comporte au moins un mobile central, agencé pour pivoter autour d'un axe central, et comportant un mobile d'entrée agencé pour coopérer avec le mobile de sortie.

L'invention concerne encore une montre comportant un tel mouvement.

L'invention concerne le domaine des bases de temps pour mouvements d'horlogerie mécaniques.

### Arrière-plan de l'invention

La plupart des montres mécaniques actuelles sont munies d'un balancier-spiral et d'un échappement à ancre suisse. Le balancier-spiral constitue la base de temps de la montre. On l'appelle aussi résonateur. L'échappement, quant à lui, rempli deux fonctions principales:
- entretenir les va-et-vient du résonateur ;
- compter ces va-et-vient.

En plus de ces deux fonctions principales, l'échappement, doit être robuste, résister aux chocs, éviter de coincer le mouvement (renversement), et indéréglable dans le temps.

L'échappement à ancre suisse, le plus généralement utilisé, a un rendement énergétique faible, de l'ordre de 30%. Ce faible rendement provient du fait que les mouvements de l'échappement sont saccadés, qu'il y a des chutes ou chemins perdus qui sont nécessaires pour s'accommoder des dispersions d'usinage, et aussi du fait que plusieurs composants se transmettent leur mouvement via des plans inclinés qui frottent les uns par rapport aux autres. De tels mécanismes sont divulgués dans les documents CH293180 A et FR630831A.

### Résumé de l'invention

La présente invention a pour objectif de supprimer les saccades de l'échappement, afin d'en augmenter le rendement. Pour atteindre cet objectif, on propose un résonateur rotatif, caractérisé notamment par la possibilité d'entretenir la rotation par un couple appliqué directement sur l'axe du résonateur, évitant ainsi les pertes dynamiques d'un échappement à ancre classique.

Historiquement, les horlogers n'ont pas considéré les résonateurs rotatifs comme base de temps pour les montres car les résonateurs rotatifs ne sont généralement pas isochrones, et ils sont de surcroît sensibles à la gravité, donc à la position de la montre dans le champ de pesanteur.

Un mécanisme comme le régulateur de Watt peut constituer une base de résonateur rotatif, mais au prix de modifications pour le rendre isochrone et insensible à la gravité. En effet, le régulateur de Watt est sensible à son orientation dans le champ de gravité, car le centre de masse global des deux masselottes se déplace lorsque l'amplitude change : les masselottes montent le long de l'axe lorsque l'amplitude augmente. Dès lors, la contribution de la gravité à la force de rappel fluctue avec l'orientation. De plus le régulateur de watt est anisochrone car la force de rappel des masselottes, par ressort et/ou par gravité ne répond pas à certaines conditions.

L'invention s'attache donc à remplir les conditions qui permettent d'avoir un résonateur rotatif utilisable comme base de temps pour un instrument horaire :
condition d'isochronisme : existence de forces de rappel élastiques (ou potentiel élastique) provoquant sur le centre de masse de chaque demi-bras une force centrale d'intensité proportionnelle à la distance entre l'axe de rotation et le centre de masse du demi-bras ;
- condition d'insensibilité aux positions : utilisation d'au moins deux demi-bras guidés, de façon à pouvoir éloigner leur centre de masse de l'axe de rotation, tout en maintenant le centre de masse global du résonateur en position fixe ;
- condition de forces de réactions nulles dans le support: utilisation de bras répartis en symétrie autour de l'axe, pour annuler les réactions dans les pivots à toutes les amplitudes.

A cet effet, l'invention concerne un mouvement mécanique d'horlogerie selon la revendication 1.

L'invention concerne encore une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, une première variante de mécanisme résonateur selon l'invention, réalisée sur la base base du mécanisme résonateur à pantographe selon la demande EP16195399 du du même déposant, mais où le pivotement des éléments inertiels se fait orthogonalement au pivotement de l'entraînement ;
- la figure 2 représente, de façon similaire à la figure 1, une autre variante de mécanisme résonateur selon l'invention, simplifiée par suppression des liaisons cinématiques articulées ;
- la figure 3 représente le détail d'un mécanisme résonateur rotatif, similaire à celui de la figure 2, comportant un mobile central agencé pour pivoter autour d'un axe central, et par rapport auquel sont mobiles, selon un axe orthogonal, deux éléments inertiels méplats, rappelés vers le mobile central par des moyens de rappel élastique ici constitués par des vés élastiques à lames fines ;
- la figure 4 est une variante dans laquelle les moyens de rappel élastique sont constitués par des guidages flexibles à lames croisées, chaque guidage flexible comportant deux niveaux et une lame par niveau, ces deux lames se croisant en projection sur un pan parallèle à ceux des niveaux ;
- la figure 5 est une vue en projection plane d'un premier agencement comportant deux telles lames croisées asymétriques, dans un agencement particulier agencé pour créer un couple de rappel proportionnel au sinus du double de l'angle de pivotement ;
- la figure 6 est une vue en projection plane d'un deuxième agencement comportant deux lames formant un pivot RCC à centre de rotation déporté, dans un agencement particulier agencé pour créer également un couple de rappel proportionnel au sinus du double de l'angle de pivotement ;
- la figure 7 représente, de façon schématisée et en perspective, un mouvement comportant un tel résonateur rotatif, d'axe central parallèle à l'axe principal d'affichage du mouvement ;
- la figure 8 représente, de façon schématisée et en perspective, un mouvement comportant un tel résonateur rotatif, d'axe central perpendiculaire à l'axe principal d'affichage du mouvement.

### Description détaillée des modes de réalisation préférés

La demande EP16195399 du même déposant concerne un mécanisme résonateur pour mouvement d'horlogerie, comportant un mobile d'entrée monté pivotant autour d'un axe de rotation et soumis à un couple moteur, et comportant un mobile central, solidaire en rotation avec ce mobile d'entrée autour de l'axe de rotation et agencé pour tourner en continu. Ce mécanisme résonateur comporte une pluralité de N éléments inertiels, chacun mobile selon au moins un degré de liberté par rapport au mobile central, et rappelé vers l'axe de rotation par des moyens de rappel élastique, qui sont agencés pour provoquer un effort de rappel sur le centre de masse de l'élément inertiel. Ce mécanisme résonateur présente une symétrie de rotation d'ordre N. Ce mécanisme résonateur comporte des moyens de liaison cinématique entre tous les éléments inertiels, et qui sont agencés pour maintenir, à tout instant, tous les centres de masse des éléments inertiels à la même distance de l'axe de rotation, et les moyens de rappel élastique provoquent un potentiel élastique caractérisé par une relation particulière. Plus particulièrement, ce mécanisme résonateur a une structure de type pantographe.

Il s'agit ici d'améliorer un tel mécanisme. En effet, le couple d'entraînement et le couple de résistance aérodynamique génèrent une force radiale qui s'ajoute au potentiel élastique, et vient perturber l'isochronisme.

La présente invention se propose d'orienter différemment le pivotement des éléments inertiels, afin de ne pas perturber l'isochronisme par l'entraînement ou des forces aérodynamiques tangentielles. La figure 1 illustre une variante de mécanisme résonateur selon l'invention, où le pivotement des éléments inertiels se fait orthogonalement au pivotement de l'entraînement.

La figure 2 montre que la liaison articulée complexe du mécanisme de la figure 1, découlant directement de la demande EP16195399, peut disparaître au profit d'une structure très simple : la présente invention a l'avantage de combiner le mobile d'entraînement et le résonateur en une seule entité très simple à réaliser.

Ce mécanisme évite les chocs et les frottements inhérents à des mécanismes d'entraînement à rainure, ou bielle-manivelle, mal accordés.

L'invention évite la multiplication inutile d'éléments élastiques, entre la platine et l'élément inertiel d'une part, et entre le mobile d'entraînement et l'élément inertiel d'autre part.

Ainsi, l'invention concerne un mouvement 100 mécanique d'horlogerie comportant au moins un moyen de stockage d'énergie 200, tel qu'un barillet ou similaire, agencé pour entraîner un rouage 300 dont un mobile de sortie est agencé pour pivoter autour d'un axe moteur.

Ce mouvement 100 comporte un résonateur rotatif 10, lequel comporte au moins un mobile central 1, agencé pour pivoter autour d'un axe central A.

Plus particulièrement cet axe central A est parallèle ou perpendiculaire à l'axe moteur.

Le mobile central 1 comporte un mobile d'entrée 2, qui est agencé pour coopérer avec le mobile de sortie.

Selon l'invention, le résonateur rotatif 10 comporte au moins un élément inertiel 3 agencé pour pivoter par rapport au mobile central 1 autour d'un axe secondaire B perpendiculaire à l'axe central A et sécant avec lui, et rappelé vers une position de repos, relative par rapport au mobile central 1, par au moins un élément de rappel élastique 4, et cet axe secondaire B passe par le centre de masse de l'élément inertiel 3 qui lui est associé.

Plus particulièrement, le résonateur rotatif 10 comporte une pluralité d'éléments inertiels 3, chacun agencé pour pivoter par rapport au mobile central 1 autour d'un axe secondaire B perpendiculaire à l'axe central A et sécant avec lui, et chacun rappelé vers une position de repos, relative par rapport au mobile central 1, par au moins un élément de rappel élastique 4.

Et chaque axe secondaire B passe par le centre de masse de l'élément inertiel 3 qui lui est associé.

Plus particulièrement, cet au moins un élément de rappel élastique 4 est agencé pour appliquer à l'élément inertiel 3 respectif un couple avec un moment de rappel élastique, selon la relation: $M ( {θ}_{1 )} = ½ . {{ω}_{3}}^{2} . \left({I}_{2}-{I}_{3}\right) . {sin2θ}_{1} ,$
où θ₁ est l'angle d'inclinaison de l'élément inertiel 3 par rapport à sa position de repos qui est sa position d'équilibre à l'arrêt,
où ω₃ est la vitesse de rotation du mobile central 1, qui est donc la pulsation du résonateur,
où I₂ est l'inertie de l'élément inertiel 3 par rapport un axe transverse E perpendiculaire à la fois à l'axe central A et à l'axe secondaire B,
et où I₃ est l'inertie de l'élément inertiel 3 par rapport à l'axe central A.

Plus particulièrement, ce résonateur rotatif 10 présente, dans une position de repos, une symétrie de rotation autour de l'axe central A, d'ordre N, où N est un entier, supérieur ou égal à 2.

Plus particulièrement, les éléments inertiels 3 que comporte le résonateur rotatif 10 sont, dans une position de repos, en symétrie de rotation autour de l'axe central A, d'ordre N, où N est un entier, supérieur ou égal à 2.

Plus particulièrement encore, chaque élément inertiel 3 présente une symétrie de rotation d'ordre 2 autour de son axe secondaire B.

Dans une variante, au moins un élément de rappel élastique 4 est fixé à une première extrémité au mobile central 1, et à une deuxième extrémité à l'élément inertiel 3.

Dans une autre variante, qui peut naturellement être combinée avec la précédente, au moins un élément de rappel élastique 4 est fixé à une première extrémité à un élément inertiel 3, et à une deuxième extrémité à un autre élément inertiel 3.

Dans une autre variante encore, visible notamment sur les figures 3 et 4, chaque élément de rappel élastique 4 est fixé à une première extrémité au mobile central 1, et à une deuxième extrémité à un élément inertiel 3.

Plus particulièrement, et tel que visible sur les réalisations illustrées, non limitatives, tous les éléments inertiels 3 d'un même résonateur rotatif 10 sont agencés pour pivoter autour d'un axe secondaire B commun.

Dans des variantes particulières visibles notamment aux figures 3 et 4, au moins un dit élément inertiel 3 est au moins 5 fois plus long que large, et au moins 5 fois plus large qu'épais.

Dans un mode de réalisation avantageux, le résonateur rotatif 10 comporte au moins un guidage flexible, pour assurer le pivotement et le rappel élastique d'au moins un élément inertiel 3 par rapport au mobile central 1.

Ce guidage flexible peut être réalisé de différentes façons : lames flexibles ou lames à cols, agencées de façon croisée en plan, ou selon des plans parallèles et croisées en projection sur un de ces plans parallèles, ou encore agencées selon une configuration RCC (Remote Center Compliance) c'est-à-dire à centre de rotation déporté, les lames faisant un vé entre elles, ou autres.

L'utilisation de tels guidages flexibles pour réaliser la fonction de guidage rotatif et de rappel élastique permet de supprimer les frottements inhérents à un pivot traditionnel de type arbre-palier, ou similaire.

Selon le mode de réalisation, ces guidages flexibles peuvent être, ou bien rapportés sur le mobile central 1 et/ou sur un élément inertiel 3, ou être monobloc avec au moins l'un des deux, ou les deux. Les exécutions monobloc peuvent être en matériau micro-usinable, mis en œuvre par procédé « Liga » ou « Mems » ou similaire, en matériau au moins partiellement amorphe, en silicium et oxyde de silicium, en « DLC » (diamant like carbon), ou autre.

Plus particulièrement, ce guidage flexible est un pivot à lames qui sont, ou croisées coplanaires, ou croisées en projection sur un plan de projection perpendiculaire à l'axe central A comme dans la réalisation de la figure 4. Cette configuration présente l'avantage de garantir des performances de marche excellentes.

Il est avantageux que le centre de masse global reste fixe, et que le cumul des éventuels déplacements parasites des centres de masse individuels des éléments inertiels, lors de leur pivotement, s'annule. C'est-à-dire que le centre de masse global de tout le résonateur rotatif10 reste fixe indépendamment de l'amplitude. Ceci peut être obtenu notamment par la combinaison de la symétrie géométrique en rotation, et par le choix de guidage flexibles identiques pour tout le résonateur rotatif 10 : chaque élément inertiel 3 qui le compose est rappelé par le même guidage flexible.

L'utilisation des lames croisées, dans des géométries particulières, permet, encore, d'assurer que le couple de rappel provoqué par le guidage flexible sur chacun des éléments inertiels est proportionnel au sinus du double de l'angle de pivotement de cet élément inertiel 3.

Deux agencements particuliers, nullement limitatifs, sont décrits ci-après pour exposer des moyens d'y parvenir.

La figure 5 montre un pivot à lames croisées asymétrique : ce guidage flexible est agencé pour imprimer à l'élément inertiel 3 un couple de rappel proportionnel au sinus du double de l'angle de pivotement dudit élément inertiel 3. Ce guidage flexible comporte deux lames flexibles 31, 32, asymétriques joignant chacune un premier encastrement 41, 42, du mobile central 1 à un deuxième encastrement 51, 52 de l'élément inertiel 3. Ces premiers encastrements 41, 42, définissent avec les deuxièmes encastrements 51, 52, respectifs deux directions principales de lames DL1, DL2. Le mobile central 1 et l'élément inertiel 3 sont chacun plus rigide que chacune des lames flexibles 31, 32. Les deux directions principales de lames DL1, DL2, définissent un axe de pivotement théorique D, à leur croisement quand ces deux lames flexibles 31, 32 sont coplanaires, ou au croisement de leurs projections sur le plan de projection quand les deux lames flexibles 31, 32, se développent sur deux niveaux parallèles au plan de projection mais ne sont pas coplanaires comme dans le cas de la figure 4, et selon un angle au sommet α égal à 112.5°. La deuxième 32 de ces lames a, entre ses encastrements opposés, une deuxième longueur totale L2 triple de la première longueur totale L1 de la première 31 des lames. Et les distances entre les premiers encastrements 41, 42, et l'axe de pivotement théorique D sont, pour la deuxième lame 32 une deuxième distance axiale D2 égale à 0.875 fois la deuxième longueur totale L2, et, pour la première lame 31, une première distance axiale D1 égale à 0.175 fois la première longueur totale L1.

La figure 6 montre une configuration RCC, à centre de rotation déporté, qui n'est pas réalisée de façon monobloc, mais où les lames sont contraintes angulairement d'un faible angle, au voisinage d'au moins une de leurs extrémités, par exemple par introduction d'une fente déportée latéralement par rapport à la direction de lame théorique. Le guidage flexible réalisé par ce pivot RCC particulier permet aussi de créer un couple proportionnel au sinus de deux fois l'angle, ledit guidage flexible est réalisé par un pivot à lames à centre de rotation déporté constituant un pivot virtuel, dont l'encastrement des lames 31, 32, dans des logements 51, 52, que comporte le mobile central 1 et/ou le élément inertiel 3 résulte d'une précontrainte angulaire de 0.15 radian, avec une torsion à l'encastrement, l'angle au sommet que forment les directions des encastrements des lames 31, 32, au niveau du pivot virtuel est de 52.642°, et la distance entre le pivot virtuel et l'encastrement le plus proche est égale à 0.268864 fois la longueur de chacune des lames 31, 32, qui sont ici identiques, entre leurs encastrements à l'état libre avant la précontrainte de leur extrémité.

Plus particulièrement, ce guidage flexible est compensé thermiquement.

Plus particulièrement encore, ce guidage flexible comporte des lames en silicium oxydé, sur lesquelles une croissance différentielle de dioxyde de silicium lors d'un traitement thermique permet de mettre sous forte précontrainte des éléments de plus faible section, tels que des lames au sein d'un ensemble monobloc.

Dans la variante de la figure 1, le résonateur rotatif 10 comporte, articulés avec certains éléments inertiels 3, des éléments de liaison cinétique supplémentaires 5, qui constituent avec ces éléments inertiels 3 une structure articulée de type pantographe, et qui sont agencés pour augmenter le déploiement radial du résonateur rotatif 10 en limitant sa hauteur selon l'axe central A.

Dans la variante de la figure 7, le mouvement 100 comporte au moins un axe principal P d'affichage par aiguilles ou disques, et l'axe central A est parallèle à cet axe principal P.

Dans la variante de la figure 8, l'axe central A est cette fois perpendiculaire à l'axe principal P.

Par exemple, le mobile de sortie du rouage 300 est une vis sans fin, agencée pour coopérer avec un pignon qui constitue le mobile d'entrée 2.

De façon particulière, le résonateur rotatif 10 comporte seulement deux ou trois éléments inertiels 3. En effet, un compromis est à trouver entre les performances et l'encombrement, et un résonateur à deux éléments inertiels en symétrie de rotation assure les performances requises.

Dans une variante avantageuse, le pivotement du mobile central 1 est effectué sur au moins un pivot magnétique, de façon à obtenir le meilleur rendement.

L'invention concerne encore une montre mécanique 1000 comportant au moins un tel mouvement.

La présente invention présente des avantages importants :
- la suppression du travail du frottement des pivots d'un balancier-spiral usuel, pour augmenter le facteur de qualité du résonateur ;
- la suppression des saccades de l'échappement afin d'augmenter le rendement d'échappement ;
- l'augmentation de la réserve de marche des montres mécaniques actuelles ;
- l'augmentation de la précision des montres mécaniques actuelles.

Pour une taille de mouvement donné, on s'attend à quintupler l'autonomie de la montre, et à doubler le pouvoir réglant de la montre. Cela revient à dire que l'invention permet un gain d'un facteur 10 sur les performances du mouvement.

## Revendications

1. Mouvement (100) mécanique d'horlogerie comportant au moins un moyen de stockage d'énergie (200) agencé pour entraîner un rouage (300) dont un mobile de sortie est agencé pour pivoter autour d'un axe moteur, et comportant un résonateur rotatif (10) lequel comporte au moins un mobile central (1), agencé pour pivoter autour d'un axe central (A), et comportant un mobile d'entrée (2) agencé pour coopérer avec ledit mobile de sortie, ledit résonateur rotatif (10) comportant au moins un élément inertiel (3) agencé pour pivoter par rapport au mobile central (1) autour d'un axe secondaire (B) perpendiculaire audit axe central (A) et sécant avec lui, et **caractérisé en ce que** ledit élément inertiel (3) est rappelé vers une position de repos, relative par rapport audit mobile central (1), par au moins un élément de rappel élastique (4), et encore **caractérisé en ce que** ledit axe secondaire (B) passe par le centre de masse dudit élément inertiel (3) qui lui est associé.

2. Mouvement (100) selon la revendication 1, **caractérisé en ce que** ledit résonateur rotatif (10) comporte une pluralité d'éléments inertiels (3) chacun agencé pour pivoter par rapport au mobile central (1) autour d'un axe secondaire (B) perpendiculaire audit axe central (A) et sécant avec lui, et chacun rappelé vers une position de repos, relative par rapport audit mobile central (1), par au moins un élément de rappel élastique (4), et encore **caractérisé en ce que** chaque dit axe secondaire (B) passe par le centre de masse dudit élément inertiel (3) qui lui est associé.

3. Mouvement (100) selon la revendication 1 ou 2, **caractérisé en ce que** ledit au moins un élément de rappel élastique (4) est agencé pour appliquer audit élément inertiel (3) un couple avec un moment de rappel élastique, selon la relation: $M \left({θ}_{1}\right) = ½ . {{ω}_{3}}^{2} . \left({I}_{2}-{I}_{3}\right) . sin \left(2{θ}_{1}\right) ,$ où θ₁ est l'angle d'inclinaison dudit élément inertiel (3) par rapport à sa dite position de repos qui est sa position d'équilibre à l'arrêt, où ω₃ est la vitesse de rotation dudit mobile central (1), où I₂ est l'inertie dudit élément inertiel (3) par rapport un axe transverse (E) perpendiculaire à la fois audit axe central (A) et audit axe secondaire (B) et où I₃ est l'inertie dudit élément inertiel (3) par rapport audit axe central (A).

4. Mouvement (100) selon l'une des revendications 1 à 3, **caractérisé en ce que** ledit résonateur rotatif (100) présente, dans une position de repos, une symétrie de rotation autour dudit axe central (A), d'ordre N, où N est supérieur ou égal à 2.

5. Mouvement (100) selon la revendication 2, **caractérisé en ce que** lesdits éléments inertiels (3) que comporte ledit résonateur rotatif (10) sont, dans une position de repos, en symétrie de rotation autour dudit axe central (A), d'ordre N, où N est supérieur ou égal à 2.

6. Mouvement (100) selon l'une des revendications 1 à 5, **caractérisé en ce que** au moins un dit élément inertiel (3) présente une symétrie de rotation d'ordre 2 autour de son dit axe secondaire (B).

7. Mouvement (100) selon la revendication 6, **caractérisé en ce que** chaque dit élément inertiel (3) présente une symétrie de rotation d'ordre 2 autour de son dit axe secondaire (B).

8. Mouvement (100) selon l'une des revendications 1 à 7, **caractérisé en ce que** au moins un dit élément de rappel élastique (4) est fixé à une première extrémité audit mobile central (1), et à une deuxième extrémité audit élément inertiel (3).

9. Mouvement (100) selon l'une des revendications 1 à 8, **caractérisé en ce que** au moins un dit élément de rappel élastique (4) est fixé à une première extrémité à un dit élément inertiel (3), et à une deuxième extrémité à un autre dit élément inertiel (3).

10. Mouvement (100) selon la revendication 8, **caractérisé en ce que** chaque dit élément de rappel élastique (4) est fixé à une première extrémité audit mobile central (1), et à une deuxième extrémité audit élément inertiel (3).

11. Mouvement (100) selon l'une des revendications 1 à10, **caractérisé en ce que** tous lesdits éléments inertiels (3) sont agencés pour pivoter autour d'un axe secondaire (B) commun.

12. Mouvement (100) selon l'une des revendications 1 à 11, **caractérisé en ce que** au moins un dit élément inertiel (3) est au moins 5 fois plus long que large, et au moins 5 fois plus large qu'épais.

13. Mouvement (100) selon l'une des revendications 1 à 12, **caractérisé en ce que** ledit résonateur rotatif (10) comporte au moins un guidage flexible pour assurer le pivotement et le rappel élastique d'au moins un dit élément inertiel (3) par rapport audit mobile central (1).

14. Mouvement (100) selon la revendication 13, **caractérisé en ce que** ledit guidage flexible est un pivot à lames qui sont, ou croisées coplanaires, ou croisées en projection sur un plan de projection perpendiculaire audit axe central (A), ou à centre de rotation déporté.

15. Mouvement (100) selon la revendication 13 ou 14, **caractérisé en ce que** ledit guidage flexible est agencé pour imprimer audit élément inertiel (3) un couple de rappel proportionnel au sinus du double de l'angle de pivotement dudit élément inertiel (3).

16. Mouvement (100) selon les revendications 14 et 15, **caractérisé en ce que** ledit guidage flexible comporte deux lames flexibles (31 ; 32) asymétriques joignant chacune un premier encastrement (41 ; 42) dudit mobile central (1) à un deuxième encastrement (51 ; 52) dudit élément inertiel (3) lesdits premiers encastrements (41 ; 42) définissant avec lesdits deuxièmes encastrements (51 ; 52) respectifs deux directions principales de lames (DL1 ; DL2), ledit mobile central (1) et ledit élément inertiel (3) étant chacun plus rigide que chacune desdites lames flexibles (31 ; 32), et lesdites deux directions principales de lames (DL1 ; DL2) définissant un axe de pivotement théorique (D), à leur croisement quand lesdites deux lames flexibles (31 ; 32) sont coplanaires, ou au croisement de leurs projections sur ledit plan de projection quand lesdites deux lames flexibles (31 ; 32) se développent sur deux niveaux parallèles audit plan de projection mais ne sont pas coplanaires, et selon un angle au sommet (α) égal à 112.5°, **en ce que** la deuxième (32) desdites lames a, entre ses encastrements opposés, une deuxième longueur totale (L2) triple de la première longueur totale (L1) de la première (31) desdites lames, et, **en ce que** les distances entre lesdits premiers encastrements (41 ; 42) et ledit axe de pivotement théorique (D) sont, pour ladite deuxième (32) desdites lames une deuxième distance axiale (D2) égale à 0.875 fois ladite deuxième longueur totale (L2), et pour ladite première (31) desdites lames une première distance axiale (D1) égale à 0.175 fois ladite première longueur totale (L1).

17. Mouvement (100) selon la revendication 13 ou 14, **caractérisé en ce que** ledit guidage flexible est réalisé par un pivot à lames à centre de rotation déporté constituant un pivot virtuel, dont l'encastrement des lames (31 ; 32) dans des logements (51 ; 52) que comporte ledit mobile central (1) ou ledit élément inertiel (3) résulte d'une précontrainte angulaire de 0.15 radian, **en ce que** l'angle au sommet que forment les directions des encastrements desdites lames (31 ; 32) au niveau dudit pivot virtuel est de 52.642°, et **en ce que** la distance entre ledit pivot virtuel et l'encastrement le plus proche est égale à 0.268864 fois la longueur de chacune desdites lames (31 ; 32) entre leurs encastrements à l'état libre avant la précontrainte de leur extrémité.

18. Mouvement (100) selon l'une des revendications 13 à 17, **caractérisé en ce que** ledit guidage flexible est compensé thermiquement, et comporte des lames en silicium oxydé.

19. Mouvement (100) selon l'une des revendications 1 à 18, **caractérisé en ce que** ledit résonateur rotatif (10) comporte, articulés avec certains dits éléments inertiels (3), des éléments de liaison cinétique supplémentaires (5) constituant avec lesdits éléments inertiels (3) une structure de type pantographe, et qui sont agencés pour augmenter le déploiement radial dudit résonateur rotatif (10) en limitant sa hauteur selon ledit axe central (A).

20. Mouvement (100) selon l'une des revendications 1 à 19, **caractérisé en ce que** ledit mouvement (100) comporte au moins un axe principal (P) d'affichage par aiguilles ou disques, et **en ce que** ledit axe central (A) est parallèle audit axe principal (P).

21. Mouvement (100) selon l'une des revendications 1 à 20, **caractérisé en ce que** ledit mouvement (100) comporte au moins un axe principal (P) d'affichage par aiguilles ou disques, et **en ce que** ledit axe central (A) est perpendiculaire audit axe principal (P).

22. Mouvement (100) selon l'une des revendications 1 à 21, **caractérisé en ce que** ledit mobile de sortie dudit rouage (300) est une vis sans fin.

23. Mouvement (100) selon l'une des revendications 1 à 22, **caractérisé en ce que** ledit résonateur rotatif (10) comporte seulement deux ou trois dits éléments inertiels (3).

24. Mouvement (100) selon l'une des revendications 1 à 23, **caractérisé en ce que** le pivotement dudit mobile central (1) est effectué sur au moins un pivot magnétique.

25. Montre mécanique (1000) comportant au moins un mouvement (100) selon l'une des revendications 1 à 24.

## Patentansprüche

1. Mechanisches Uhrwerk (100), umfassend mindestens eine Energiespeichereinrichtung (200), die dazu vorgesehen ist, ein Räderwerk (300) anzutreiben, von dem ein Ausgangsdrehteil so angeordnet ist, dass es um eine Antriebsachse dreht, und umfassend einen Drehresonator (10), der mindestens ein Mitteldrehteil (1), das so angeordnet ist, dass es um eine Mittelachse (A) dreht, und ein Eingangsdrehteil (2) aufweist, das so angeordnet ist, dass es mit dem Ausgangsdrehteil zusammenwirkt, wobei der Drehresonator (10) mindestens ein Trägheitselement (3) umfasst, das dazu vorgesehen ist, in Bezug auf das Mitteldrehteil (1) um eine Nebenachse (B) zu drehen, die zu der Mittelachse (A) senkrecht ist und diese schneidet, und **dadurch gekennzeichnet, dass** das Trägheitselement (3) durch mindestens ein elastisches Rückstellelement (4) in eine Ruheposition in Bezug auf das Mitteldrehteil (1) zurückgestellt wird, und ferner **dadurch gekennzeichnet, dass** die Nebenachse (B) durch den Massenschwerpunkt des ihr zugeordneten Trägheitselements (3) verläuft.

2. Werk (100) nach Anspruch 1, **dadurch gekennzeichnet, dass** der Drehresonator (10) mehrere Trägheitselemente (3) umfasst, von denen jedes dazu vorgesehen ist, in Bezug auf das Mitteldrehteil (1) um eine Nebenachse (B) zu drehen, die zu der Mittelachse (A) senkrecht ist und diese schneidet, und von denen jedes durch mindestens ein elastisches Rückstellelement (4) in eine Ruheposition in Bezug auf das Mitteldrehteil (1) zurückgestellt wird, und ferner **dadurch gekennzeichnet, dass** jede Nebenachse (B) durch den Massenschwerpunkt des ihr zugeordneten Trägheitselements (3) verläuft.

3. Werk (100) nach Anspruch 1 oder 2, **dadurch gekennzeichnet, dass** das mindestens eine elastische Rückstellelement (4) dazu vorgesehen ist, auf das Trägheitselement (3) ein Drehmoment mit elastischem Rückstellmoment gemäß der folgenden Beziehung auszuüben: $M \left({θ}_{1}\right) = ½ ⋅ {{ω}_{3}}^{2} ⋅ \left({I}_{2}-{I}_{3}\right) ⋅ sin \left(2{θ}_{1}\right) ,$ wobei θ₁ der Neigungswinkel des Trägheitselements (3) in Bezug auf seine Ruheposition ist, die seine Gleichgewichtsposition in Ruhe ist, wobei ω₃ die Drehgeschwindigkeit des Mitteldrehteils (1) ist, I₂ die Trägheit des Trägheitselements (3) in Bezug auf eine Querachse (E) ist, die sowohl zu der Mittelachse (A) als auch zu der Nebenachse (B) senkrecht ist, und I₃ die Trägheit des Trägheitselements (3) in Bezug auf die Mittelachse (A) ist.

4. Werk (100) nach einem der Ansprüche 1 bis 3, **dadurch gekennzeichnet, dass** der Drehresonator (100) in einer Ruheposition eine Rotationssymmetrie um die Mittelachse (A) der Ordnung N besitzt, wobei N größer oder gleich 2 ist.

5. Werk (100) nach Anspruch 2, **dadurch gekennzeichnet, dass** die Trägheitselemente (3), die der Drehresonator (10) aufweist, in einer Ruheposition rotationssymmetrisch um die Mittelachse (A) der Ordnung N sind, wobei N größer oder gleich 2 ist.

6. Werk (100) nach einem der Ansprüche 1 bis 5, **dadurch gekennzeichnet, dass** mindestens ein Trägheitselement (3) eine Rotationssymmetrie der Ordnung 2 um seine Nebenachse (B) aufweist.

7. Werk (100) nach Anspruch 6, **dadurch gekennzeichnet, dass** jedes Trägheitselement (3) eine Rotationssymmetrie der Ordnung 2 um seine Nebenachse (B) aufweist.

8. Werk (100) nach einem der Ansprüche 1 bis 7, **dadurch gekennzeichnet, dass** mindestens ein elastisches Rückstellelement (4) an einem ersten Ende an dem Mitteldrehteil (1) und an einem zweiten Ende an dem Trägheitselement (3) befestigt ist.

9. Werk (100) nach einem der Ansprüche 1 bis 8, **dadurch gekennzeichnet, dass** mindestens ein elastisches Rückstellelement (4) an einem ersten Ende an einem Trägheitselement (3) befestigt ist und an einem zweiten Ende an einem anderen Trägheitselement (3) befestigt ist.

10. Werk (100) nach Anspruch 8, **dadurch gekennzeichnet, dass** jedes elastische Rückstellelement (4) an einem ersten Ende an dem Mitteldrehteil (1) und an einem zweiten Ende an dem Trägheitselement (3) befestigt ist.

11. Werk (100) nach einem der Ansprüche 1 bis 10, **dadurch gekennzeichnet, dass** alle Trägheitselemente (3) so angeordnet sind, dass sie um eine gemeinsame Nebenachse (B) drehen.

12. Werk (100) nach einem der Ansprüche 1 bis 11, **dadurch gekennzeichnet, dass** mindestens ein Trägheitselement (3) mindestens 5 mal länger als breit und mindestens 5 mal breiter als dick ist.

13. Werk (100) nach einem der Ansprüche 1 bis 12, **dadurch gekennzeichnet, dass** der Drehresonator (10) mindestens eine flexible Führung aufweist, um das Drehen und die elastische Rückstellung mindestens eines Trägheitselements (3) in Bezug auf das Mitteldrehteil (1) sicherzustellen.

14. Werk (100) nach Anspruch 13, **dadurch gekennzeichnet, dass** die flexible Führung ein Gelenk mit Lamellen ist, die entweder koplanar gekreuzt oder in der Projektion auf eine zu der Mittelachse (A) senkrechte Projektionsebene gekreuzt sind oder ein versetztes Drehzentrum aufweisen.

15. Werk (100) nach Anspruch 13 oder 14, **dadurch gekennzeichnet, dass** die flexible Führung so angeordnet ist, dass sie auf das Trägheitselement (3) ein zum Sinus des doppelten Drehwinkels des Trägheitselements (3) proportionales Rückstelldrehmoment ausübt.

16. Werk (100) nach den Ansprüchen 14 und 15, **dadurch gekennzeichnet, dass** die flexible Führung zwei asymmetrisch flexible Lamellen (31; 32) umfasst, die jeweils einen ersten Einbau (41; 42) des Mitteldrehteils (1) mit einem zweiten Einbau (51; 52) des Trägheitselements (3) verbinden, wobei die ersten Einbauten (41; 42) mit den entsprechenden zweiten Einbauten (51; 52) zwei Hauptrichtungen (DL1, DL2) der Lamellen definieren, wobei das Mitteldrehteil (1) und das Trägheitselement (3) jeweils steifer sind als jedes der flexiblen Lamellen (31; 32) und die beiden Hauptrichtungen (DL1; DL2) der Lamellen eine theoretische Drehachse (D) definieren, und zwar an ihrem Schnittpunkt, wenn die beiden flexiblen Lamellen (31; 32) koplanar sind, oder am Schnittpunkt ihrer Projektion auf die Projektionsebene, wenn die beiden flexiblen Lamellen (31; 32) sich auf zwei Niveaus parallel zu der Projektionsebene erstrecken, jedoch nicht koplanar sind, und sich längs eines Winkels am Scheitelpunkt (α) gleich 112,5° erstrecken, dass die zweite (32) der Lamellen zwischen ihren gegenüberliegenden Einbauten eine zweite Gesamtlänge (L2) gleich dem Dreifachen der ersten Gesamtlänge (L1) der ersten (31) der Lamellen aufweist, und dass die Abstände zwischen den ersten Einbauten (41; 42) und der theoretischen Drehachse (D) für die zweite (32) der Lamellen ein zweiter axialer Abstand (D2) gleich dem 0,875-Fachen der zweiten Gesamtlänge (L2), und für die erste (31) der Lamellen ein erster axialer Abstand (D1) gleich dem 0,175-Fachen der ersten Gesamtlänge (L1) sind.

17. Werk (100) nach Anspruch 13 oder 14, **dadurch gekennzeichnet, dass** die flexible Führung aus einem Lamellengelenk mit einem versetzten Drehzentrum gebildet ist, das einen virtuellen Drehpunkt bildet, dessen Einbau der Lamellen (31; 32) in Aufnahmen (51; 52), die das Mitteldrehteil (1) oder das Trägheitselement (3) aufweist, aus einer winkelförmigen Vorspannung von 0,15 Radiant resultiert, dass der Winkel am Scheitelpunkt, den die Richtungen der Einbauten der Lamellen (31; 32) auf Höhe des virtuellen Drehpunkts bilden, gleich 52,642° ist und dass der Abstand zwischen dem virtuellen Drehpunkt und dem nächsten Einbau gleich der 0,268864-fachen Länge jedes der Lamellen (31; 32) zwischen ihren Einbauten im freien Zustand vor der Vorspannung ihres Endes ist.

18. Werk (100) nach einem der Ansprüche 13 bis 17, **dadurch gekennzeichnet, dass** die flexible Führung wärmekompensiert ist und Lamellen aus Siliciumoxid umfasst.

19. Werk (100) nach einem der Ansprüche 1 bis 18, **dadurch gekennzeichnet, dass** der Drehresonator (10) zusätzliche kinetische Verbindungselemente (5) umfasst, die an bestimmten Trägheitselementen (3) angelenkt sind und mit den Trägheitselementen (3) eine Pantographenstruktur bilden und so angeordnet sind, dass sie die radiale Entfaltung des Drehresonators (10) durch Begrenzen seiner Höhe entlang der Mittelachse (A) erhöhen.

20. Werk (100) nach einem der Ansprüche 1 bis 19, **dadurch gekennzeichnet, dass** das Werk (100) mindestens eine Hauptanzeigeachse (P) für Zeiger oder Scheiben umfasst und dass die Mittelachse (A) zu der Hauptachse (P) parallel ist.

21. Werk (100) nach einem der Ansprüche 1 bis 20, **dadurch gekennzeichnet, dass** das Werk (100) mindestens eine Hauptanzeigeachse (P) für Zeiger oder Scheiben umfasst und dass die Mittelachse (A) zu der Hauptachse (P) senkrecht ist.

22. Werk (100) nach einem der Ansprüche 1 bis 21, **dadurch gekennzeichnet, dass** das Ausgangsdrehteil des Räderwerks (300) eine Schnecke ist.

23. Werk (100) nach einem der Ansprüche 1 bis 22, **dadurch gekennzeichnet, dass** der Drehresonator (10) nur zwei oder drei Trägheitselemente (3) umfasst.

24. Werk (100) nach einem der Ansprüche 1 bis 23, **dadurch gekennzeichnet, dass** die Drehung des Mitteldrehteils (1) auf mindestens einem magnetischen Drehpunkt erfolgt.

25. Mechanische Uhr (1000), umfassend mindestens ein Werk (100) nach einem der Ansprüche 1 bis 24.

## Claims

1. Mechanical horological movement (100) comprising at least one energy storage means (200) designed to drive a gear train (300) of which an output mobile component is designed to pivot about a drive axis and comprising a rotary resonator (10) which comprises at least one central mobile component (1) designed to pivot about a central axis (A) and comprising an input mobile component (2) designed to collaborate with the said output mobile component, the said rotary resonator (10) comprising at least one inertial element (3) designed to pivot with respect to the central mobile component (1) about a secondary axis (B) perpendicular to the said central axis (A) and secant therewith, and **characterized in that** the said inertial element (3) is returned towards a rest position, relative with respect to the said central mobile component (1), by at least one elastic return element (4), and further **characterized in that** the said secondary axis (B) passes through the centre of mass of the said inertial element (3) associated with it.

2. Movement (100) according to Claim 1, **characterized in that** the said rotary resonator (10) comprises a plurality of inertial elements (3) each one designed to pivot with respect to the central mobile component (1) about a secondary axis (B) perpendicular to the said central axis (A) and secant therewith, and each one returned towards a rest position, relative with respect to the said central mobile component (1), by at least one elastic return element (4), and further **characterized in that** each said secondary axis (B) passes through the centre of mass of the said inertial element (3) associated with it.

3. Movement (100) according to Claim 1 or 2, **characterized in that** the said at least one elastic return element (4) is designed to apply to the said inertial element (3) a torque with an elastic return moment, according to the relationship: $M \left({θ}_{1}\right) = ½ . {{ω}_{3}}^{2} . \left({I}_{2}-{I}_{3}\right) . sin \left({2θ}_{1}\right) ,$ where θ₁ is the angle of inclination of the said inertial element (3) with respect to its said rest position which is its position of equilibrium when stationary, where ω₃ is the angular velocity of the said central mobile component (1), where I₂ is the inertia of the said inertial element (3) with respect to a transverse axis (E) perpendicular both to the said central axis (A) and to the said secondary axis (B) and where I₃ is the inertia of the said inertial element (3) with respect to the said central axis (A).

4. Movement (100) according to one of Claims 1 to 3, **characterized in that** the said rotary resonator (10) exhibits, in a rest position, rotational symmetry about the said central axis (A) of order N, where N is greater than or equal to 2.

5. Movement (100) according to Claim 2, **characterized in that** the said inertial elements (3) that the said rotary resonator (10) comprises have, in a rest position, rotational symmetry about the said central axis (A) of order N, where N is greater than or equal to 2.

6. Movement (100) according to one of Claims 1 to 5, **characterized in that** at least one said inertial element (3) exhibits rotational symmetry of order 2 about its said secondary axis (B).

7. Movement (100) according to Claim 6, **characterized in that** each said inertial element (3) exhibits rotational symmetry of order 2 about its said secondary axis (B).

8. Movement (100) according to one of Claims 1 to 7, **characterized in that** at least one said elastic return element (4) is fixed at a first end to the said central mobile component (1) and at a second end to the said inertial element (3).

9. Movement (100) according to one of Claims 1 to 8, **characterized in that** at least one said elastic return element (4) is fixed at a first end to one said inertial element (3) and at a second end to another said inertial element (3).

10. Movement (100) according to Claim 8, **characterized in that** each said elastic return element (4) is fixed at a first end to the said central mobile component (1) and at a second end to the said inertial element (3).

11. Movement (100) according to one of Claims 1 to 10, **characterized in that** all the said inertial elements (3) are designed to pivot about a common secondary axis (B).

12. Movement (100) according to one of Claims 1 to 11, **characterized in that** at least one said inertial element (3) is at least 5 times as long as it is wide, and at least 5 times as wide as it is thick.

13. Movement (100) according to one of Claims 1 to 12, **characterized in that** the said rotary resonator (10) comprises at least one flexible guide to provide the pivoting and elastic return of at least one said inertial element (3) with respect to the said central mobile component (1).

14. Movement (100) according to Claim 13, **characterized in that** the said flexible guide is a pivot with blades which are either intersecting coplanar, or intersecting in projection onto a plane of projection perpendicular to the said central axis (A) or with an offset centre of rotation.

15. Movement (100) according to Claim 13 or 14, **characterized in that** the said flexible guide is designed to impart to the said inertial element (3) a return torque that is proportional to the sine of twice the angle of pivoting of the said inertial element (3).

16. Movement (100) according to Claims 14 and 15, **characterized in that** the said flexible guide is designed to impart to the said inertial element (3) a return torque that is proportional to the sine of twice the angle of pivoting of the said inertial element (3), and **characterized in that** the said flexible guide comprises two asymmetric flexible blades (31; 32) each joining a first in-built restraint (41; 42) of the said central mobile component (1) to a second in-built restraint (51; 52) of the said inertial element (3), the said first in-built restraints (41; 42) defining with the said second respective in-built restraints (51; 52), two main blade directions (DL1; DL2), the said central mobile component (1) and the said inertial element (3) each being more rigid than each of the said flexible blades (31; 32), and the said two main blade directions (DL1; DL2) defining a theoretical axis of pivoting (D) where they intersect when the said two flexible blades (31; 32) are coplanar, or where their projections onto the said plane of projection intersect when the said two flexible blades (31; 32) extend on two levels parallel to the said plane of projection but are not coplanar, and with a vertex angle (α) equal to 112.5°, **in that** the second (32) of the said blades has, between its opposite in-built restraints, a second total length (L2) that is triple the first total length (L1) of the first (31) of the said blades, and **in that** the distances between the said first in-built restraints (41; 42) and the said theoretical axis of pivoting (D) are, for the said second (32) of the said blades a second axial distance (D2) equal to 0.875 times the said second total length (L2) and, for the said first (31) of the said blades a first axial distance (D1) equal to 0.175 times the said first total length (L1).

17. Movement (100) according to Claim 13 or 14, **characterized in that** the said flexible guide is produced by a remote centre compliance bladed pivot constituting a virtual pivot, in which the insetting of the blades (31; 32) into housings (51; 52) that the said central mobile component (1) or the said inertial element (3) comprises results from an angular preload of 0.15 radian, **in that** the vertex angle formed by the directions of insetting of the said blades (31; 32) at the said virtual pivot is 52.642°, and **in that** the distance between the said virtual pivot and the closest in-built restraint is equal to 0.268864 times the length of each of the said blades (31; 32) between their in-built restraints in the unloaded state prior to the preloading of their end.

18. Movement (100) according to one of Claims 13 to 17, **characterized in that** the said flexible guide is thermally compensated and comprises blades made of oxidized silicon.

19. Movement (100) according to one of Claims 1 to 18, **characterized in that** the said rotary resonator (10) comprises, articulated to some of the said inertial elements (3), additional dynamic linkage elements (5) which, with the said inertial elements (3), constitute a structure of the pantograph type and which are designed to increase the radial deployment of the said rotary resonator (10) by limiting its height along the said central axis (A).

20. Movement (100) according to one of Claims 1 to 19, **characterized in that** the said movement (100) comprises at least one main display axis (P) for displaying using hands or discs, and **in that** the said central axis (A) is parallel to the said main axis (P).

21. Movement (100) according to one of Claims 1 to 20, **characterized in that** the said movement (100) comprises at least one main display axis (P) for displaying using hands or discs, and **in that** the said central axis (A) is perpendicular to the said main axis (P).

22. Movement (100) according to one of Claims 1 to 21, **characterized in that** the said output mobile component of the said gear train (300) is a worm.

23. Movement (100) according to one of Claims 1 to 22, **characterized in that** the said rotary resonator (10) comprises just two or three said inertial elements (3).

24. Movement (100) according to one of Claims 1 to 23, **characterized in that** the pivoting of the said central mobile component (1) takes place on at least one magnetic pivot.

25. Mechanical watch (1000) comprising at least one movement (100) according to one of Claims 1 to 24.
